# EUROPÄISCHE PATENTSCHRIFT

(11) **EP 2 426 414 B1**
(45) Veröffentlichungstag und Bekanntmachung des Hinweises auf die Patenterteilung: **01.08.2018**
(21) Anmeldenummer: 11169539.1
(22) Anmeldetag: 10.06.2011
(51) Int. Cl.: F23G 5/16, F23G 5/32, F23G 5/50, F23G 7/10, F23J 3/00, F23L 9/00

(54) **Verfahren und Vorrichtung zum Verbrennen fester Brennstoffe**
Method and device for combusting solid fuels
Procédé et dispositif de combustion de combustibles solides

(30) Priorität: 06.09.2010 AT 14872010
(43) Veröffentlichungstag der Anmeldung: 07.03.2012
(73) Patentinhaber: Ruß, Egon, 9473 Lavamünd (AT); Maggale, Anton, 9462 Bad St. Leonhard (AT)
(72) Erfinder: Ruß, Egon, 9473 Lavamünd (AT); Maggale, Anton, 9462 Bad St. Leonhard (AT)
(74) Vertreter: Beer & Partner Patentanwälte KG

(56) Entgegenhaltungen:
- EP-A1- 0 862 019
- EP-A2- 2 085 693
- DE-A1- 3 915 992
- DE-U1- 29 507 527

## Beschreibung

Die Erfindung betrifft ein Verfahren und eine Vorrichtung zum Verbrennen fester Brennstoffe mit den Merkmalen der unabhängigen Ansprüche 1 und 5. Bekannte Vorrichtungen zum Verbrennen fester Brennstoffe besitzen in der Regel einen Rost, auf dem der zu verbrennende Brennstoff verbrannt wird.

Problematisch bei den bekannten Feuerungsanlagen ist es, dass land- und forstwirtschaftliche Biomasse nur bedingt einer thermischen Nutzung durch Verbrennen zugeführt werden konnten.

Ein zusätzliches Problem besteht darin, dass eine Sekundärverbrennung nur bedingt möglich ist.

Um dieses Problem zu lösen, ist in der EP 2 085 693 A2 ein Verfahren und eine Vorrichtung zum Verbrennen fester Stoffe vorgeschlagen worden, bei der eine Primärverbrennung in einer Kammer mit einem Rost, insbesondere einem Vorschubrost, und eine Sekundärverbrennung als Zyklonverbrennung oberhalb der Kammer für die Primärverbrennung ausgeführt wird.

Dieses bekannte Verfahren hat sich gut bewährt und eignet sich vor allem dazu, mit geringen Betriebskosten eine problemlose thermische Nutzung von land- und forstwirtschaftlichen Biomassen und Sonderbrennstoffen, wie Altholz, Abfällen aus der Papierindustrie und Spuckstoffen, möglich zu machen.

EP 0 862 019A1beschreibt ein Verfahren zum Verbrennen fester Brennstoffe, wobei eine Primärverbrennung in einer Kammer mit einem Rost ausgeführt wird und wobei eine Sekundärverbrennung als Zyklonverbrennung ausgeführt wird und wobei feste, insbesondere staubförmige, Verbrennungsrückstände aus dem Bereich der Sekundärverbrennung unmittelbar in den Bereich der Primärverbrennung geleitet werden. EP 862 019A1 offenbart eine Vorrichtung mit einer Kammer, in der ein Rost für das Ausführen einer Vorschubrostfeuerung vorgesehen ist, und einer Zyklonkammer mit lotrechter Achse, in welcher eine Zyklonverbrennung ausgeführt wird, wobei die Zyklonkammer für die Zyklonverbrennung und die Kammer mit der Vorschubrostfeuerung durch eine Verbindungsöffnung miteinander in Verbindung stehen, wobei die Zyklonkammer über wenigstens eine Leitung mit der Kammer mit der Vorschubrostfeuerung verbunden ist.

Aus DE 39 15 992 A und DE 295 07 527 U sind ähnliche Verfahren und Vorrichtungen bekannt.

Der Erfindung liegt die Aufgabe zu Grunde, das Abtrennen fester (staubförmiger) Verbrennungsrückstände zu verbessern.

Gelöst wird diese Aufgabe erfindungsgemäß mit einem Verfahren, das die Merkmale von Anspruch 1 aufweist und mit einer Vorrichtung, welche die Merkmale von Anspruch 5 aufweist.

Bevorzugte und vorteilhafte Ausgestaltungen der Erfindung sind Gegenstand der Unteransprüche.

Ein Vorteil des erfindungsgemäßen Verfahrens und der erfindungsgemäßen Vorrichtung ist es, abgesehen davon, dass die Primärverbrennung (Vorschubrost) und die Sekundärverbrennung (Zyklonverbrennung) räumlich getrennt erfolgen, sodass die Primärverbrennung in reduzierender Atmosphäre betrieben werden kann, wodurch eine erhebliche Reduktion der umweltschädigenden Stickoxide möglich ist, dass das Abscheiden von festen Verbrennungsrückständen (Staub) aus der Zyklonkammer verbessert und wirksamer möglich ist.

Da bei dem erfindungsgemäßen Verfahren und der erfindungsgemäßen Vorrichtung eine Kombination aus Vorschubrostfeuerung und einer vertikalen Zyklonverbrennung (Wirbelschichtverbrennung) vorliegt, bei der die Primärverbrennung auf einem Vorschubrost stattfindet, ergibt sich ein günstiger Verlauf der Verbrennung mit geringem Anfall an umweltbelastenden Abfallstoffen.

Mit der erfindungsgemäßen Vorrichtung können insbesondere auch feste, langflammige und vor allem ligninhältige Brennstoffe verbrannt werden.

Bei der Erfindung ist vorgesehen, dass feste Verbrennungsrückstände aus dem Außenbereich der Sekundärverbrennung abgezogen werden. Erfindungsgemäß ist vorgesehen, dass die festen Verbrennungsrückstände in den Bereich unterhalb des Vorschubrostes geleitet werden.

In einer Ausführungsform der Erfindung ist vorgesehen, dass feste Verbrennungsrückstände zusammen mit Asche aus dem Bereich unterhalb des Vorschubrostes entfernt werden.

In einer Ausführungsform kann durch großzügige Dimensionierung der Rostkonstruktion das Trocknen des Brennstoffes und die nachfolgende Primärverbrennung in einem kontrollierten Glutbett ausgeführt werden.

Das Verbrennen auf einem Vorschubrost hat wesentliche Vorteile gegenüber einer reinen Wirbelschichtfeuerung, worunter unter anderem geringere Luftgeschwindigkeiten am Rost zu nennen ist.

Dabei ergibt sich in einer Ausführungsform bei der Erfindung der Vorteil, dass der Rohstaubgehalt bereits im Primärbereich minimiert wird. Im Rahmen der Erfindung ist vorgesehen, dass die Zyklonverbrennung oberhalb der als Vorschubrostfeuerung ausgebildeten Primärzone angeordnet ist.

In einer Ausführungsform der Erfindung ergeben der speziell geformte Eintritt in die Zyklonkammer und tangential angeordnete Luftdüsen für die Sekundärluft und die dadurch bewirkte Zirkulation ein vorteilhaftes Drehen der Rauchgase. Durch diese Rotationsbewegung der Rauchgase werden (schwere) Staubteilchen nach außen gedrückt, wo sie verbrennen und wieder nach unten in die Primärzone fallen.

dynamisch durch die Tangentialkräfte und Schwerkraft beeinflusste Verbrennungsprozess ermöglicht ein vollständiges Verbrennen der Flugasche.

Zusätzlich ergibt sich durch die hohe Turbulenz im Bereich der vertikalen Zyklonverbrennung eine gute Vermischung der Schwelgase mit Sauerstoff, wodurch das Verbrennen mit einem sehr geringen Restsauerstoff und damit hohem feuerungstechnischen Wirkungsgrad betrieben werden kann.

Durch den Selbstreinigungseffekt der vertikal angelegten Kammer, in welcher die Zyklonverbrennung bevorzugt ausgeführt wird, wird das Ablagern von Flugasche verhindert.

In einer Ausführungsform der Erfindung ist vorgesehen, dass in die Zyklonverbrennung Luft in unterschiedlichen Richtungen eingeblasen wird.

Gemäß der Erfindung kann diese Ausführungsform in einer Vorrichtung mit einer Brennkammer zum Verbrennen fester Brennstoffe, insbesondere land- und forstwirtschaftlicher Biomasse, sowie Sonderbrennstoffe, ausgeführt werden, wobei eine Primärverbrennung in einer Kammer mit einem Rost ausgeführt wird, und eine Sekundärverbrennung als Zyklonverbrennung ausgeführt wird, die sich dadurch auszeichnet, dass in der Zyklonkammer mehrere Düsenstöcke/Düsen für den Eintritt von Luft münden und dass die Düsenstöcke/Düsen zur Zyklonkammer tangential oder wenigstens annähernd tangential ausgerichtet sind.

Durch die erfindungsgemäße Verfahrensweise ebenso wie durch die erfindungsgemäße Anordnung und Wahl der Düsen, durch die Luft in den Bereich der, vorzugsweise vertikalen, Zyklonverbrennung eingeblasen wird, hat man es mit einfachen Mitteln einerseits in der Hand, die Zyklonverbrennung turbulent oder in Form einer Wirbelschicht zu betreiben, und andererseits besteht die Möglichkeit die Bedingungen der Sekundärverbrennung im Zyklon zu optimieren.

Überdies erlaubt es die Erfindung durch die tangentialen oder im Wesentlichen tangentialen Luftströme (aus den Düsen) die tangentiale Geschwindigkeit bei der Zyklonverbrennung zu regeln, um eine optimale Verbrennung zu erreichen. Die alles kann zum vorteilhaften Verringern des Rohstaubgehaltes in den Abgasen (Rauchgas) führen.

Im Rahmen der Erfindung (Verfahren und Vorrichtung) besteht die Möglichkeit, die Tangentialgeschwindigkeit im Bereich der Zyklonverbrennung zu einzustellen, dass Feststoffe mit der gewünschten Korngröße abgeschieden werden. Man hat also die Möglichkeit, durch Wahl der Tangentialgeschwindigkeit die Korngröße der abgeschiedenen Feststoffe zu beeinflussen und auf gewünschte Werte einzustellen.

Mit Vorteil ist im Rahmen der Erfindung vorgesehen, dass über der als Vorschubrostfeuerung ausgebildeten Primärzone, die Kammer für die Zyklonverbrennung vertikal angeordnet ist.

Insgesamt ergibt sich mit der erfindungsgemäßen Vorrichtung gegenüber konventionellen Vorschubrostfeuerungsanlagen eine erhebliche Reduktion der Betriebskosten. Bei dem erfindungsgemäßen Verfahren wird die Primärverbrennung als Vorschubrostfeuerung ausgeführt und werden die Verbrennungsrückstände in den Bereich unterhalb des Vorschubrostes geleitet. In einer Ausführungsform kann sich das erfindungsgemäße Verfahren dadurch auszeichnen, dass Verbrennungsrückstände zusammen mit Asche aus dem Bereich unterhalb des Vorschubrostes entfernt werden.

In einer Ausführungsform kann sich das erfindungsgemäße Verfahren dadurch auszeichnen, dass die Primärverbrennung durch eine Verbindungsöffnung in die Zyklonverbrennung eintritt.

In einer Ausführungsform kann sich das erfindungsgemäße Verfahren dadurch auszeichnen, dass die Zyklonverbrennung oberhalb der Primärverbrennung mit im Wesentlichen lotrechter Achse der Drehbewegung ausgeführt wird.

In einer Ausführungsform kann sich das erfindungsgemäße Verfahren dadurch auszeichnen, dass in die Zyklonverbrennung Luft in unterschiedlichen Richtungen eingeblasen wird.

In einer Ausführungsform kann sich das erfindungsgemäße Verfahren dadurch auszeichnen, dass in die Zyklonverbrennung Luft in tangentialen oder in im Wesentlichen tangentialen Strömen eingeblasen wird.

In einer Ausführungsform kann sich das erfindungsgemäße Verfahren dadurch auszeichnen, dass die tangentiale Geschwindigkeit bei der Zyklonverbrennung durch Wahl der Geschwindigkeit der Luftströme eingestellt wird.

In einer Ausführungsform kann sich das erfindungsgemäße Verfahren dadurch auszeichnen, dass Luft in die Zyklonverbrennung aus wenigstens zwei Düsen eingeblasen wird.

In einer Ausführungsform kann sich das erfindungsgemäße Verfahren dadurch auszeichnen, dass Luft abwechselnd aus zwei von vier über den Umfang der Kammer der Zyklonverbrennung verteilt angeordneten Düsenstöcken, wobei die zwei Düsenstöcke einander diametral gegenüberliegen, in die Zyklonverbrennung eingeblasen wird.

In einer Ausführungsform kann sich das erfindungsgemäße Verfahren dadurch auszeichnen, dass die Richtungen der Luftströme, die aus den zwei Düsen austreten, zueinander parallel jedoch entgegengesetzt sind.

In einer Ausführungsform kann sich das erfindungsgemäße Verfahren dadurch auszeichnen, dass die Bewegung der Verbrennungsrückstände aus dem Bereich der Sekundärverbrennung in den Bereich der Primärverbrennung durch Luftströmung unterstützt wird.

In einer Ausführungsform kann sich das erfindungsgemäße Verfahren dadurch auszeichnen, dass Luft abwechselnd, mit gleicher oder unterschiedlicher Intensität, aus Düsen eines Satzes von zwei Sätzen von Düsen in die Zyklonverbrennung eingeblasen wird, wobei die aus den Düsen der beiden Sätze austretenden Luftströme entgegengesetzt tangential oder im Wesentlichen tangential ausgerichtet sind.

In einer Ausführungsform kann sich das erfindungsgemäße Verfahren dadurch auszeichnen, dass Luft gleichzeitig, mit gleicher oder unterschiedlicher Intensität, aus Düsen eines Satzes von zwei Sätzen von Düsen in die Zyklonverbrennung eingeblasen wird, wobei die aus den Düsen der beiden Sätze austretenden Luftströme entgegengesetzt tangential oder im Wesentlichen tangential ausgerichtet sind.

In einer Ausführungsform kann sich das erfindungsgemäße Verfahren dadurch auszeichnen, dass die Luftströme in einer Richtung und Geschwindigkeit in die Zyklonverbrennung eingeblasen werden, dass die Zyklonverbrennung turbulent ausgeführt wird.

In einer Ausführungsform kann sich das erfindungsgemäße Verfahren dadurch auszeichnen, dass die Luftströme in einer Richtung und Geschwindigkeit in die Zyklonverbrennung eingeblasen werden, dass die Zyklonverbrennung in Form einer Wirbelschicht ausgeführt wird. Bei der für das Ausführen des erfindungsgemäßen Verfahrens vorgeschlagene Vorrichtung mit einer Kammer, in der ein Rost für das Ausführen einer Vorschubrostfeuerung vorgesehen ist, und einer Zyklonkammer mit lotrechter Achse, in welcher eine Zyklonverbrennung ausgeführt wird, wobei die Zyklonkammer für die Zyklonverbrennung und die Kammer mit der Vorschubrostfeuerung durch eine Verbindungsöffnung miteinander in Verbindung stehen, ist die Zyklonkammer über wenigstens eine Leitung mit der Kammer mit der Vorschubrostfeuerung verbunden. Die erfindungsgemäße Vorrichtung zeichnet sich dadurch aus, dass die Verbrennungsrückstände in den Bereich unterhalb des Vorschubrostes geleitet werden. In einer Ausführungsform kann sich die erfindungsgemäße Vorrichtung dadurch auszeichnen, dass die Leitung in dem (Asche)Raum der Kammer unterhalb des Vorschubrostes mündet.

In einer Ausführungsform kann sich die erfindungsgemäße Vorrichtung dadurch auszeichnen, dass wenigstens zwei Leitungen vorgesehen sind, die in unterschiedlichen Höhen von der Zyklonkammer ausgehen.

In einer Ausführungsform kann sich die erfindungsgemäße Vorrichtung dadurch auszeichnen, dass die Mündung der Leitung zur Zyklonkammer tangential ausgerichtet ist.

In einer Ausführungsform kann sich die erfindungsgemäße Vorrichtung dadurch auszeichnen, dass die Leitung im Wesentlichen parallel zur Achse der Zyklonkammer ausgerichtet verläuft.

In einer Ausführungsform kann sich die erfindungsgemäße Vorrichtung dadurch auszeichnen, dass in der Leitung wenigstens ein Gebläse zum Erzeugen einer Zwangsströmung in der Leitung mündet.

In einer Ausführungsform kann sich die erfindungsgemäße Vorrichtung dadurch auszeichnen, dass die Mündung des Gebläses unter einem spitzen Winkel in die Leitung mündet.

In einer Ausführungsform kann sich die erfindungsgemäße Vorrichtung dadurch auszeichnen, dass die Zyklonkammer für die Zyklonverbrennung mit Abstand von der Verbindungsöffnung zwischen Kammer für Vorschubrostfeuerung und Zyklonkammer für die Zyklonverbrennung eine nach innen weisende, nach innen vorspringende Rippe, insbesondere eine Ringrippe, aufweist.

In einer Ausführungsform kann sich die erfindungsgemäße Vorrichtung dadurch auszeichnen, die Leitung von dem oberhalb der Rippe vorgesehenen erweiterten Abschnitt der Zyklonkammer ausgeht.

In einer Ausführungsform kann sich die zum Ausführen des erfindungsgemäßen Verfahrens vorgeschlagene erfindungsgemäße Vorrichtung dadurch auszeichnen, dass der Kammer für die Vorschubrostfeuerung eine Vorrichtung zum Zuführen von festen Brennstoffen zugeordnet ist.

In einer Ausführungsform kann sich die zum Ausführen des erfindungsgemäßen Verfahrens vorgeschlagene erfindungsgemäße Vorrichtung dadurch auszeichnen, dass die Verbindungsöffnung zwischen der Kammer für die Vorschubrostfeuerung und der Zyklonkammer für die Zyklonverbrennung einen gegenüber der Querschnittsfläche der Zyklonkammer kleinere Querschnittsfläche aufweist.

In einer Ausführungsform kann sich die zum Ausführen des erfindungsgemäßen Verfahrens vorgeschlagene erfindungsgemäße Vorrichtung dadurch auszeichnen, dass die Zyklonkammer für die Zyklonverbrennung mit Abstand von der Verbindungsöffnung zwischen Kammer für Vorschubrostfeuerung und Zyklonkammer für die Zyklonverbrennung eine nach innen weisende, nach innen vorspringende Rippe, insbesondere eine Ringrippe, aufweist.

In einer Ausführungsform kann sich die zum Ausführen des erfindungsgemäßen Verfahrens vorgeschlagene erfindungsgemäße Vorrichtung dadurch auszeichnen, dass in der Zyklonkammer für die Zyklonverbrennung wenigstens eine Düse für den Eintritt von Luft mündet.

In einer Ausführungsform kann sich die zum Ausführen des erfindungsgemäßen Verfahrens vorgeschlagene erfindungsgemäße Vorrichtung dadurch auszeichnen, dass die wenigstens eine Düse für das Zuführen von Luft in die Zyklonkammer für die Zyklonverbrennung in den Bereich zwischen der Verbindungsöffnung und der Rippe tangential einmündet.

In einer Ausführungsform kann sich die zum Ausführen des erfindungsgemäßen Verfahrens vorgeschlagene erfindungsgemäße Vorrichtung dadurch auszeichnen, dass die wenigstens eine Düse mit geringem Abstand über der Verbindungsöffnung mündet.

In einer Ausführungsform kann sich die zum Ausführen des erfindungsgemäßen Verfahrens vorgeschlagene erfindungsgemäße Vorrichtung dadurch auszeichnen, dass in der Zyklonkammer mehrere Düsenstöcke/Düsen für den Eintritt von Luft münden und dass die Düsenstöcke/Düsen zur Zyklonkammer tangential oder wenigstens annähernd tangential ausgerichtet sind.

In einer Ausführungsform kann sich die zum Ausführen des erfindungsgemäßen Verfahrens vorgeschlagene erfindungsgemäße Vorrichtung dadurch auszeichnen, dass in der Brennkammer für die Primärverbrennung ein Vorschubrost vorgesehen ist, dem eine Vorrichtung zum Zuführen von festen Brennstoffen zugeordnet ist.

In einer Ausführungsform kann sich die zum Ausführen des erfindungsgemäßen Verfahrens vorgeschlagene erfindungsgemäße Vorrichtung dadurch auszeichnen, dass der Übergang zwischen der Brennkammer für die Primärverbrennung und der Zyklonkammer eine gegenüber der Querschnittsfläche des Inneren der Zyklonkammer kleinere Querschnittsfläche aufweist.

In einer Ausführungsform kann sich die zum Ausführen des erfindungsgemäßen Verfahrens vorgeschlagene erfindungsgemäße Vorrichtung dadurch auszeichnen, dass die Zyklonkammer für die Zyklonverbrennung mit Abstand von der Verbindungsöffnung zwischen der Brennkammer für die Primärverbrennung und der Zyklonkammer für Zyklonverbrennung eine nach innen weisende, nach innen vorspringende Rippe, insbesondere eine Ringrippe, aufweist.

In einer Ausführungsform kann sich die zum Ausführen des erfindungsgemäßen Verfahrens vorgeschlagene erfindungsgemäße Vorrichtung dadurch auszeichnen, dass die Zyklonkammer für die Zyklonverbrennung als vorsprungfreier Zylinder ausgebildet ist.

In einer Ausführungsform kann sich die zum Ausführen des erfindungsgemäßen Verfahrens vorgeschlagene erfindungsgemäße Vorrichtung dadurch auszeichnen, dass die Düsenstöcke/Düsen für das Zuführen von Luft in die Zyklonkammer tangential einmünden.

In einer Ausführungsform kann sich die zum Ausführen des erfindungsgemäßen Verfahrens vorgeschlagene erfindungsgemäße Vorrichtung dadurch auszeichnen, dass zwei Paare mit zwei einander diametral gegenüberliegender Düsenstöcke vorgesehen sind.

In einer Ausführungsform kann sich die zum Ausführen des erfindungsgemäßen Verfahrens vorgeschlagene erfindungsgemäße Vorrichtung dadurch auszeichnen, dass die Achsen der Mündungen der Düsenstöcke parallel zu einer zwischen zwei Düsenstöcken liegenden Durchmesserlinie ausgerichtet sind.

In einer Ausführungsform kann sich die zum Ausführen des erfindungsgemäßen Verfahrens vorgeschlagene erfindungsgemäße Vorrichtung dadurch auszeichnen, dass die Düsenstöcke mit Versorgungsleitungen für Luftzufuhr derart verbunden sind, dass entweder die Düsenstöcke des einen Paares oder die Düsenstöcke des anderen Paares mit Luft beaufschlagbar sind.

In einer Ausführungsform kann sich die zum Ausführen des erfindungsgemäßen Verfahrens vorgeschlagene erfindungsgemäße Vorrichtung dadurch auszeichnen, dass die Düsenstöcke mit Versorgungsleitungen für Luftzufuhr derart angeschlossen sind, dass die Düsenstöcke des einen Paares und die Düsenstöcke 31 des anderen Paares gleichzeitig mit Luft, gegebenenfalls mit Luft unterschiedlicher Intensität, beaufschlagbar sind.

In einer Ausführungsform kann sich die zum Ausführen des erfindungsgemäßen Verfahrens vorgeschlagene erfindungsgemäße Vorrichtung dadurch auszeichnen, dass in der Wand der Zyklonkammer ein erster Satz Düsen, die annähernd tangential ausgerichtet sind, einerseits, und ein zweiter Satz Düsen, die annähernd tangential zur Zyklonkammer ausgerichtet sind, andererseits, vorgesehen sind und dass die Düsen des ersten Satzes und die Düsen des zweiten Satzes in entgegengesetzte Richtungen ausgerichtet sind.

In einer Ausführungsform kann sich die zum Ausführen des erfindungsgemäßen Verfahrens vorgeschlagene erfindungsgemäße Vorrichtung dadurch auszeichnen, dass in der Zyklonkammer Düsenstöcke/Düsen in unterschiedlichen Höhenlagen angeordnet sind.

In einer Ausführungsform kann sich die zum Ausführen des erfindungsgemäßen Verfahrens vorgeschlagene erfindungsgemäße Vorrichtung dadurch auszeichnen, dass mehrere Paare Düsenstöcke über die Höhe der Zyklonkammer verteilt angeordnet sind.

Weitere Merkmale und Einzelheiten der Erfindung ergeben sich aus der nachstehenden Beschreibung bevorzugter Ausführungsbeispiele anhand der Zeichnungen, in welcher in Fig. 1 eine Vorrichtung zum Verbrennen fester Brennstoffe, in den Fig. 2 bis 5 in schematischen horizontalen Schnitten Ausführungsbeispiele von Zyklonkammern der erfindungsgemäßen Vorrichtung, in den Fig. 6 und 7 Anordnungsbeispiele von Leitungen und in Fig. 8 eine abgeänderte Ausführungsform gezeigt sind.

Eine erfindungsgemäße Variante besitzt in der in Fig. 1 gezeigten Ausführungsform zwei grundsätzliche Bauteile, eine Brennkammer 1 und eine Zyklonkammer 5. In der Brennerkammer 1, in welcher die Vorschubrostfeuerung als Primärverbrennung ausgeführt wird, ist ein Vorschubrost 3 vorgesehen. Über der Brennerkammer 1 ist die Zyklonkammer 5 angeordnet, in der die Zyklonverbrennung als Sekundärverbrennung stattfindet. Dabei hat die Zyklonkammer 5 eine lotrechte Achse 7 und ist am oberen Ende 9 der Brennkammer 1 für die Vorschubrostfeuerung angeordnet.

In der Brennerkammer 1 mit der Vorschubrostfeuerung wird Brenngut 11 über eine Zuführung 13, die kontinuierlich oder diskontinuierlich arbeiten kann und beispielsweise eine mechanische Zuführung mittels Hydraulikstoker oder Förderschnecken sein kann, zugeführt. Das Brenngut 11 gleitet entlang des Vorschubrostes 3 nach unten, während es verbrennt. Die Verbindungsöffnung 15 zwischen der Brennkammer 1 mit der Vorschubrostfeuerung und der Zyklonkammer 5 für die Zyklonverbrennung ist in dem Ausführungsbeispiel mit reduziertem Querschnitt ausgebildet, um in der Zyklonkammer 5 eine vorteilhafte Strömung der Rauch- bzw. Schwelgase aus der Vorschubrostfeuerung (Primärverbrennung) in die vertikale Zyklonverbrennung (Sekundärverbrennung) zu gewährleisten.

Im Bereich des unteren erweiterten Abschnittes 17 der Zyklonkammer 5 münden mehrere Düsen in die Zyklonkammer 5 tangential ein, durch welche Luft zugeführt wird, welche die Rauchgase und die in diesen enthaltenen Staubteilchen (feste Verbrennungsrückstände) bei der Zyklonverbrennung in eine Drehbewegung um die lotrechte Achse 7 der Zyklonkammer 5 versetzen.

Der Abschnitt 17 der Zyklonkammer 5 mit größerem Durchmesser endet oben mit einer weiteren Einschürung in Form einer ringförmigen Rippe 23, an die sich oben ein zweiter, erweiterter Abschnitt 25 der Zyklonkammer 5 anschließt.

Durch die Drehbewegung der Rauchgase und der in diesen enthaltenen Staubteilchen in der Zyklonkammer 5, werden Staubteilchen nach außen gedrückt, wo sie verbrennen und nach unten oder zurück in die Brennerkammer 1 der Primärzone (Vorschubrostfeuerung) fallen. Die von Staubteilchen und sonstigen festen Anteilen gereinigten Rauchgase treten aus der Zyklonkammer 5, in welcher die Zyklonverbrennung stattfindet, seitlich durch einen Stutzen 21, an den ein Rauchgasabzug angeschlossen ist, aus. Da obere Ende der Zyklonkammer 5, in welchem die Zyklonverbrennung stattfindet, ist geschlossen, kann aber für Wartungs- oder Reinigungsarbeiten mit einem öffenbaren Deckel 19 ausgebildet sein, wobei auch ein Schauglas zum Beobachten des Verbrennungsvorganges denkbar ist.

Ein Anteil der Staubteilchen wird bei der erfindungsgemäßen Vorrichtung in die als Überstromkanäle dienenden Leitungen 52 eintreten. Die Mündungen 54 der Leitungen 52 sind oberhalb der Rippe 23 im oberen erweiterten Bereich 25 der Zyklonkammer 5 vorgesehen. Um das Eintreten der Staubteilchen zu erleichtern, können die Mündungen 54 der Leitungen 52 zur Wand der Zyklonkammer 5 tangential ausgerichtet sein.

Wenngleich eine Leitung 52 an sich hinreicht, können auch zwei oder mehr als zwei Leitungen 52 vorgesehen sein.

Wenn zwei oder mehr als zwei Leitungen 52 vorgesehen sind, ist es bevorzugt, dass deren Mündungen 54 in der Zyklonkammer 5 in unterschiedlichen Höhen münden (vgl. Fig. 1 und 8).

Die Mündungen 54 der Leitungen 52 können - wenn zwei Leitungen 52 vorgesehen sind - einander diametral gegenüber liegen (Fig. 7) oder in einer Hälfte der Zyklonkammer 5 liegen (Fig. 6).

Die unteren Enden der Leitungen 52 münden in der Primärkammer 1 unterhalb des Vorschubrostes 3 im Ascheraum, sodass aus der Zyklonkammer 5 abgeleitete Staubteilchen zusammen mit Asche entsorgt werden können.

An die Leitungen 52 können Gebläse 56 angeschlossen sein, die in den Leitungen 52 den Transport abgeschiedener Staubteilchen durch die Leitungen 52 unterstützende Strömungen erzeugen.

Die Kanäle sind mit Öffnung 54 (eine, mehrere) in gleicher Höhe oder verschiedener Höhe, die im oberen Bereich 25 der Zyklonverbrennung angebracht sind, mit den Überstromkanälen (Leitung 52) verbunden. Das in Rotation versetzte Rauchgas drückt die Staubteilchen tangential an den Außenbereich der Zyklonverbrennung. Die Staubteilchen werden in die tangential angebrachten Öffnungen 54, die mit den Leitungen 52 verbunden sind, gedrückt, wodurch die Staubteilchen über die Leitungen 52 wieder in die Primärkammer 1 zurückbefördert, oder über eine nachfolgende Aschenlogistik abtransportiert werden. Die Geschwindigkeit der Rotation des Rauchgases in der Zyklonkammer 5 ("Tangentialgeschwindigkeit") bestimmt die Korngröße der in die Mündungen 54 eintretenden und über die Leitungen 52 abgeschiedenen Staubteilchen.

In einer abgeänderten Ausführungsform (Fig. 8) können die gereinigten Rauchgase aus der Zyklonkammer 5 auch nach oben hin austreten. Bei dieser Ausführungsform ist im Deckel 19 ein Stutzen 21 vorgesehen, an dem ein Rauchgasabzug angeschlossen ist. Der Stutzen 21 kann mit und ohne (in die Zyklonkammer 5 ragendes) Tauchrohr ausgebildet sein. Das Ableiten von Rauchgas kann in allen Varianten mit und ohne Querschnittvergrößerung im Außenmantel erfolgen.

Ein erheblicher Vorteil des erfindungsgemäßen Verfahrens und der erfindungsgemäßen Vorrichtung ist es, dass sich dank der besonderen Anordnung und Betrieb der Düsen (vgl. Fig. 2 bis 5) in der Zyklonkammer 5 einer Wirbelschicht ähnliche Verhältnisse ausbilden können, wobei Stoffe in der Wirbelschicht von unten durch Übertritt aus der Brennerkammer 1, in welcher die Vorschubrostfeuerung ausgeführt wird, zugeführt und Rauch- oder Verbrennungsgase durch den seitlichen Auslass 21 (oder nach oben) abgezogen werden.

Bei der in den Fig. 2 und 3 gezeigten Ausführungsform sind im Bereich 17 (Fig. 1) für das Ausbilden einer Zyklonverbrennung in der Zyklonkammer 5 vier Düsenstöcke 30 und 31 zum Zuführen von Luft vorgesehen. Die Düsenstöcke 30 und 31 sind so ausgerichtet, dass die Achsen ihrer Mündungen und damit die aus ihnen austretenden Luftströme zu einer Durchmesserlinie 32, die zwischen benachbarten Düsenstöcken 30 und 31 vorgesehen ist, parallel ausgerichtet sind, d.h. das die Luftströme aus den Düsenstöcken 30 und 31 in die Zyklonkammer 5 im Wesentlichen tangential eintreten.

Bei der in den Fig. 2 und 3 gezeigten Ausführungsform wird entweder das Paar mit den Düsenstöcken 30 (Fig. 3) oder das Paar mit den Düsenstöcken 31 (Fig. 2) mit Luft beaufschlagt, so dass sich einmal eine Drehrichtung des Zyklons im Uhrzeigersinn (Fig. 3) und im anderen Fall eine Drehrichtung entgegen dem Uhrzeigersinn (Fig. 2) ergibt.

Bei der in den Fig. 4 und 5 gezeigten Ausführungsform sind im Bereich der Zyklonkammer 5 zwei Sätze von Düsen, nämlich Düsen 40 und Düsen 41 vorgesehen, die beispielsweise in unterschiedlichen Höhen (übereinander) in der Wand der Zyklonkammer 5 angeordnet sind.

Die Düsen 40 und 41 sind zur Innenwand der Zyklonkammer 5 im Wesentlichen tangential ausgerichtet, so dass sich bei Betrieb der Düsen 40 eine Drehbewegung des Zyklons im Uhrzeigersinn (Fig. 4) bzw. beim Beaufschlagen der Düsen 41 eine Drehbewegung des Zyklons entgegen dem Uhrzeigersinn (Fig. 5) ergibt.

Bei den Ausführungsformen der Fig. 2 und 3 einerseits, sowie der Fig. 4 und 5 andererseits ist auch in Betracht gezogen, dass übereinander mehrere Paare von Düsenstöcken 30 und 31 sowie Sätze von Düsen 40 und 41 in verschiedenen Höhen der Zyklonkammer 5 angeordnet sind.

Durch die erfindungsgemäße Anordnung und die Beaufschlagung von Düsenstöcken 30, 31 bzw. Düsen 40, 41 mit Luft ergeben sich beim Ausführen des Verfahrens der Erfindung ebenso wie beim Betrieb der Vorrichtung der Erfindung erhebliche Vorteile beim Nachverbrennen im Zyklon in der Zyklonkammer 5, da die Drehrichtung umgedreht werden kann, einerseits, und durch Wahl der Stärke/Geschwindigkeit, mit der Luft aus den Düsenstöcken 30, 31 bzw. Düsen 40, 41 austritt auch eine Einstellung der Art des Zyklons, nämlich turbulent oder eine reine Wirbelschicht, andererseits.

Durch Ändern der Tangentialgeschwindigkeit in der Zyklonkammer 5 können die Parameter der Verbrennung in der Zyklonkammer 5 so eingestellt werden, dass eine optimale Verbrennung erzielt wird. So wird auch erreicht, dass in dem Rauchgas der Rohstaubgehalt verringert wird. Schließlich ergibt sich auch ein Vorteil, dass eine Reinigung der Feuerbox erreicht werden kann.

Zusammenfassend kann ein Ausführungsbeispiel der Erfindung, wie folgt beschrieben werden:
Bei einem Verfahren zum Verbrennen fester Brennstoffe, insbesondere Biomassen, wird eine Vorrichtung verwendet, die eine Brennerkammer 1 besitzt, in der auf einen Vorschubrost 3 eine Primärverbrennung ausgeführt wird. Oberhalb der Brennerkammer 1 ist eine Zyklonkammer 5 angeordnet, in welcher eine Zyklonverbrennung ausgeführt wird. In der Zyklonkammer 5 wird eine Drehbewegung der Rauchgase und in dieser enthaltener Feststoffe bewirkt, wodurch Feststoffe nach außen gedrückt werden und, wenn sie nicht in der Zyklonverbrennung verbrennen, über Leitungen 52 zurück in die Brennerkammer 1 in den Bereich unterhalb des Vorschubrostes 3 geleitet werden.

## Patentansprüche

1. Verfahren zum Verbrennen fester Brennstoffe, insbesondere land- und forstwirtschaftlicher Biomasse, sowie Sonderbrennstoffe, wobei eine Primärverbrennung in einer Kammer (1) mit einem Vorschubrost (3) als Vorschubrostfeuerung ausgeführt wird, wobei eine Sekundärverbrennung als Zyklonverbrennung in einer Zyklonkammer (5) ausgeführt wird, wobei die Zyklonverbrennung oberhalb der Primärverbrennung ausgeführt wird, wobei feste, insbesondere staubförmige, Verbrennungsrückstände aus dem Bereich der Sekundärverbrennung unmittelbar in den Bereich der Primärverbrennung geleitet werden, indem Verbrennungsrückstände aus dem Außenbereich der Sekundärverbrennung abgezogen und aus dem Bereich der Sekundärverbrennung über wenigstens eine Leitung (52) in die Kammer (1) mit der Vorschubrostfeuerung geleitet werden, **dadurch gekennzeichnet dass** die Verbrennungsrückstände in den Bereich unterhalb des Vorschubrostes (3) geleitet werden.

2. Verfahren nach Anspruch 1, **dadurch gekennzeichnet, dass** die Zyklonverbrennung oberhalb der Primärverbrennung mit im Wesentlichen lotrechter Achse der Drehbewegung ausgeführt wird.

3. Verfahren nach Anspruch 1 oder 2, **dadurch gekennzeichnet, dass** Luft abwechselnd aus zwei von vier über den Umfang der Kammer der Zyklonverbrennung verteilt angeordneten Düsenstöcken, wobei die zwei Düsenstöcke einander diametral gegenüberliegen, in die Zyklonverbrennung eingeblasen wird.

4. Verfahren nach Anspruch 3, **dadurch gekennzeichnet, dass** Luft abwechselnd, mit gleicher oder unterschiedlicher Intensität, aus Düsen eines Satzes von zwei Sätzen von Düsen in die Zyklonverbrennung eingeblasen wird, wobei die aus den Düsen der beiden Sätze austretenden Luftströme entgegengesetzt tangential oder im Wesentlichen tangential ausgerichtet sind.

5. Vorrichtung zum Ausführen des Verfahrens nach einem der Ansprüche 1 bis 4 mit einer Kammer (1), in der ein Vorschubrost (3) für das Ausführen einer Vorschubrostfeuerung vorgesehen ist, und einer Zyklonkammer (5) mit lotrechter Achse (7), in welcher eine Zyklonverbrennung ausgeführt wird, wobei die Zyklonkammer (5) für die Zyklonverbrennung und die Kammer (1) mit der Vorschubrostfeuerung durch eine Verbindungsöffnung (15) miteinander in Verbindung stehen, wobei die Zyklonkammer (5) über wenigstens eine Leitung (52) mit der Kammer (1) mit der Vorschubrostfeuerung verbunden ist, **dadurch gekennzeichnet, dass** die Leitung (52) unterhalb des Vorschubrostes (3) im Ascheraum mündet.

6. Vorrichtung nach Anspruch 5, **dadurch gekennzeichnet, dass** die Verbindungsöffnung (15) zwischen der Kammer (1) für die Vorschubrostfeuerung und der Zyklonkammer (5) für die Zyklonverbrennung einen gegenüber der Querschnittsfläche der Zyklonkammer (5) kleinere Querschnittsfläche aufweist.

7. Vorrichtung nach einem der Ansprüche 5 oder 6, **dadurch gekennzeichnet, dass** in der Brennkammer (1) für die Primärverbrennung dem Vorschubrost (3) eine Vorrichtung (13) zum Zuführen von festen Brennstoffen (11) zugeordnet ist.

8. Vorrichtung nach einem der Ansprüche 5 bis 7, **dadurch gekennzeichnet, dass** in der Wand der Zyklonkammer (5) ein erster Satz Düsen (40), die annähernd tangential ausgerichtet sind, einerseits, und ein zweiter Satz Düsen (41), die annähernd tangential zur Zyklonkammer (5) ausgerichtet sind, andererseits, vorgesehen sind und dass die Düsen (40) des ersten Satzes und die Düsen (41) des zweiten Satzes in entgegengesetzte Richtungen ausgerichtet sind.

9. Vorrichtung nach einem der Ansprüche 5 bis 8, **dadurch gekennzeichnet, dass** die Zyklonkammer für die Zyklonverbrennung mit Abstand von der Verbindungsöffnung (15) zwischen Kammer für Vorschubrostfeuerung und Zyklonkammer für die Zyklonverbrennung eine nach innen weisende, nach innen vorspringende Rippe (23), insbesondere eine Ringrippe, aufweist.

10. Vorrichtung nach Anspruch 9, **dadurch gekennzeichnet, dass** die Leitung (52) von dem oberhalb der Rippe (23) vorgesehenen erweiterten Abschnitt der Zyklonkammer (5) ausgeht.

11. Vorrichtung nach Anspruch 9 oder 10, **dadurch gekennzeichnet, dass** wenigstens eine Düse für das Zuführen von Luft in die Zyklonkammer (5) für die Zyklonverbrennung in den Bereich (17) zwischen der Verbindungsöffnung (15) und der Rippe (23) tangential einmündet.

## Claims

1. Method for combusting solid fuels, in particular agricultural and forestry biomass, as well as special fuels, wherein primary combustion is carried out in a chamber (1) with a feed grid (3) as feed grid combustion, wherein secondary combustion is carried out as cyclone combustion in a cyclone chamber (5), wherein the cyclone combustion is carried out above the primary combustion, wherein solid, in particular dust-like, combustion residues from the region of secondary combustion are conducted directly into the region of primary combustion, in that combustion residues are extracted from the outer region of the secondary combustion and are conducted from the region of secondary combustion by at least one conduit (52) into the chamber (1) with feed grid combustion, **characterized in that** the combustion residues are conducted into the region beneath the feed grid (3).

2. Method according to claim 1, **characterized in that** the cyclone combustion is carried out above primary combustion with a substantially perpendicular axis of the rotational movement.

3. Method according to claim 1 or 2, **characterized in that** air is injected in an alternating manner into cyclone combustion from two of four nozzle assemblies arranged in a distributed manner over the circumference of the chamber of cyclone combustion, wherein the two nozzle assemblies are disposed diametrically opposite each other.

4. Method according to claim 3, **characterized in that** air is injected in an alternating manner into cyclone combustion with equal or different intensity from nozzles of a set of two sets of nozzles, wherein the air flows emerging from the nozzles of the two sets are oriented in an oppositely tangential manner or substantially tangentially.

5. Device for carrying out the method according to one of the claims 1 to 4, comprising a chamber (1) in which a feed grid (3) for carrying out feed grid combustion is provided and a cyclone chamber (5) with perpendicular axis (7) in which cyclone combustion is carried out, wherein the cyclone chamber (5) for cyclone combustion and the chamber (1) with feed grid combustion are in connection with each other by a connecting opening (15), wherein the cyclone chamber (5) is connected via at least one conduit (52) to the chamber (1) with the feed grid combustion, **characterized in that** the conduit (52) opens into the cinder chamber beneath the feed grid (3).

6. Device according to claim 5, **characterized in that** the connecting opening (15) between the chamber (1) for feed grid combustion and the cyclone chamber (5) for cyclone combustion has a cross-sectional area which is smaller in relation to the cross-sectional area of the cyclone chamber (5).

7. Device according to one of the claims 5 or 6, **characterized in that** a device (13) for supplying solid fuels (11) is associated with the feed grid (3) in the combustion chamber (1) for primary combustion.

8. Device according to one of the claims 5 to 7, **characterized in that** a first set of nozzles (40), which are oriented essentially tangentially, is provided in the wall of the cyclone chamber (5) on the one hand, and a second set of nozzles (41), which are oriented essentially tangentially to the cyclone chamber (5), on the other hand, and that the nozzles (40) of the first set and the nozzles (41) of the second set are oriented in opposite directions.

9. Device according to one of the claims 5 to 8, **characterized in that** the cyclone chamber for cyclone combustion, with distance from the connecting opening (15) between the chamber for the feed grid combustion and the cyclone chamber for cyclone combustion, comprises an inwardly facing, inwardly protruding rib (23), in particular an annular rib.

10. Device according to claim 9, **characterized in that** the conduit (52) originates from the section of the cyclone chamber (5) which is provided above the rib (23).

11. Device according to claim 9 or 10, **characterized in that** at least one nozzle for the supply of the air into the cyclone chamber (5) for cyclone combustion opens tangentially into the region (17) between the connecting opening (15) and the rib (23).

## Revendications

1. Procédé pour brûler des combustibles solides, en particulier de la biomasse agricole et forestière, ainsi que des combustibles spéciaux, dans lequel une combustion primaire est effectuée dans une chambre (1) présentant une grille mobile (3) en tant que foyer à grille mobile, dans lequel une combustion secondaire est effectuée sous forme de combustion cyclonique dans une chambre à cyclone (5), la combustion cyclonique étant effectuée au-dessus de la combustion primaire, dans lequel des résidus de combustion solides, en particulier sous forme de poussières, sont acheminés directement de la zone de combustion secondaire dans la zone de combustion primaire en extrayant les résidus de combustion de la zone extérieure de la combustion secondaire et en les acheminant de la zone de combustion secondaire dans la chambre (1) présentant le foyer à grille mobile par au moins une conduite (52),
**caractérisé en ce que** les résidus de combustion sont acheminés dans la zone située en dessous de la grille mobile (3) .

2. Procédé selon la revendication 1,
**caractérisé en ce que** la combustion cyclonique est effectuée au-dessus de la combustion primaire avec un axe du mouvement de rotation sensiblement vertical.

3. Procédé selon la revendication 1 ou 2,
**caractérisé en ce que** de l'air est soufflé alternativement dans la combustion cyclonique à partir de deux parmi quatre porte-buses répartis sur la périphérie de la chambre de la combustion cyclonique, les deux porte-buses étant diamétralement opposés l'un à l'autre.

4. Procédé selon la revendication 3,
**caractérisé en ce que** de l'air est soufflé alternativement dans la combustion cyclonique, avec la même intensité ou une intensité différente, à partir de buses d'un ensemble parmi deux ensembles de buses, les flux d'air sortant des buses des deux ensembles étant orientés tangentiellement ou sensiblement tangentiellement et opposés.

5. Dispositif pour la mise en oeuvre du procédé selon l'une des revendications 1 à 4, présentant une chambre (1) dans laquelle est prévue une grille mobile (3) pour réaliser un foyer à grille mobile, et une chambre à cyclone (5) à axe vertical (7) dans laquelle est effectuée une combustion cyclonique, la chambre à cyclone (5) pour la combustion cyclonique et la chambre (1) présentant le foyer à grille mobile étant reliées entre elles par une ouverture de liaison (15), la chambre à cyclone (5) étant reliée à la chambre (1) présentant le foyer à grille mobile par au moins une conduite (52),
**caractérisé en ce que** la conduite (52) débouche dans le cendrier en dessous de la grille mobile (3).

6. Dispositif selon la revendication 5,
**caractérisé en ce que** l'ouverture de liaison (15) entre la chambre (1) pour le foyer à grille mobile et la chambre à cyclone (5) pour la combustion cyclonique présente une surface de section transversale plus petite que la surface de section transversale de la chambre à cyclone (5).

7. Dispositif selon l'une des revendications 5 ou 6,
**caractérisé en ce qu'**un dispositif (13) destiné à amener des combustibles solides (11) est associé à la grille mobile (3) dans la chambre de combustion (1) pour la combustion primaire.

8. Dispositif selon l'une des revendications 5 à 7,
**caractérisé en ce qu'**un premier ensemble de buses (40) qui sont orientées approximativement tangentiellement, d'une part, et un deuxième ensemble de buses (41) qui sont orientées approximativement tangentiellement à la chambre à cyclone (5), d'autre part, sont prévus dans la paroi de la chambre à cyclone (5), et que les buses (40) du premier ensemble et les buses (41) du deuxième ensemble sont orientées dans des directions opposées.

9. Dispositif selon l'une des revendications 5 à 8,
**caractérisé en ce que** la chambre à cyclone pour la combustion cyclonique présente une nervure (23), en particulier une nervure annulaire, dirigée vers l'intérieur et faisant saillie vers l'intérieur à une certaine distance de l'ouverture de liaison (15) entre la chambre pour le foyer à grille mobile et la chambre à cyclone pour la combustion cyclonique.

10. Dispositif selon la revendication 9,
**caractérisé en ce que** la conduite (52) part de la partie élargie de la chambre à cyclone (5) prévue au-dessus de la nervure (23).

11. Dispositif selon la revendication 9 ou 10,
**caractérisé en ce qu'**au moins une buse pour l'amenée d'air dans la chambre à cyclone (5) pour la combustion cyclonique débouche tangentiellement dans la zone (17) entre l'ouverture de liaison (15) et la nervure (23).
